# EUROPÄISCHE PATENTSCHRIFT

(11) **EP 1 143 472 B1**
(45) Veröffentlichungstag und Bekanntmachung des Hinweises auf die Patenterteilung: **15.12.2004**
(21) Anmeldenummer: 00122064.9
(22) Anmeldetag: 11.10.2000
(51) Int. Cl.: H01H 50/04

(54) **Elektromagnetisches Schaltgerät, insbesondere Schütz**
Switch apparatus, in particular a contactor
Appareil interrupteur électromagnétique, en particulier contacteur

(30) Priorität: 07.04.2000 CH 6992000
(43) Veröffentlichungstag der Anmeldung: 10.10.2001
(73) Patentinhaber: Rockwell Automation AG, CH-5001 Aarau (CH)
(72) Erfinder: Beck, Walter, 4813 Uerkheim (CH); Rosset, Patrick, 5034 Suhr (CH)
(74) Vertreter: Morva, Tibor

(56) Entgegenhaltungen:
- US-A- 3 796 978
- US-A- 4 774 484
- US-A- 4 951 018

## Beschreibung

Die vorliegende Erfindung betrifft ein elektromagnetisches Schaltgerät, insbesondere Schütz, mit mindestens einem bewegliche Kontaktstücke und damit zusammenwirkende ortsfeste Kontaktstücke enthaltenden Kontaktmodul, mit einem einen elektromagnetisch betätigbaren Anker aufweisenden Antriebsmodul und mit einer den Anker mit den beweglichen Kontaktstücken verbindenden, zwischen dem Kontaktmodul und dem Antriebsmodul angeordneten Ankopplungseinrichtung.

Aus der DE-A1-4236890 ist ein elektromagnetisches Schaltgerät der eingangs erwähnten Art bekannt. Bei diesem Schaltgerät ist das Antriebsmodul ein für sich abgeschlossenes Grundmodul. Auf dieses Grundmodul können mehrere Kontaktmodule aufgebaut werden, wobei die Breite der aufbaubaren Kontaktmodule immer einem Vielfachen der Modulbreite eines Hilfsschaltermodules entspricht und nicht über die Breite des Antriebsmoduls hinausgehen kann. Dies bedeutet, dass beispielsweise für ein vierpoliges Schütz ein Antriebsmodul mit der entsprechenden Breite gewählt werden muss. In der Regel werden aber elektromagnetische Schaltgeräte dreipolig gebaut, so dass die Mehrheit der Antriebsmodule in einem Betrieb nur für dreipolige Schaltgeräte verwendbar ist. Für vierpolige Schütze oder Schaltgeräte mit einem über die Breite des Antriebsmoduls hinausragenden Kontaktmodul ist ein anderes Antriebsmodul erforderlich, das wegen den kleineren Herstellungsserien mit wirtschaftlichen Nachteilen verbunden ist.

Aus der US-A-4951018 ist ein weiteres elektromagnetisches Schaltgerät bekannt. Dieses Schaltgerät ist nicht für Modulbauweise vorgesehen und enthält ein Gehäuse zur Halterung des Elektromagneten und der Festkontaktstücke sowie zur Führung der im Gehäuse verschiebbare bewegliche Kontaktstücke tragenden Kontaktbrücke.

Aufgabe der vorliegenden Erfindung ist es, ein elektromagnetisches Schaltgerät, insbesondere ein Schütz zu entwickeln, bei welchem unabhängig von der Polzahl und unabhängig von der damit in der Regel zusammenhängenden grösseren Breite des Kontaktmoduls bei Beibehaltung aller Funktionen des Schützes ein einziges Antriebsmodul verwendbar ist und bei welchem die Anordnung wirtschaftlich vorteilhaft ist.

Die gestellte Aufgabe ist dadurch gelöst, dass auf ein Antriebsmodul ein im Vergleich mit dem Antriebsmodul überbreites, beidseitig über die Breite des Antriebsmoduls hinausragendes Kontaktmodul aufsetzbar ist, wobei die beiden Seitenwände des Kontaktmoduls auf die ganze Höhe des Antriebsmoduls verlängert und mit einer in Hubrichtung des Ankers ausgerichteten offenen Nut versehen sind und sowohl das Kontaktmodul als auch das Antriebsmodul umschliessen und die zwischen den Seitenwänden verschiebbare Ankopplungseinrichtung an ihren den beiden Seitenwänden zugekehrten Seiten mit in die offenen Nuten eingreifenden Mitnehmerzapfen versehen ist. Durch diese Massnahmen ist es möglich für alle praktisch vorkommenden elektromagnetischen Schaltgeräte ein in der Regel meistverwendetes Antriebsmodul zu verwenden. Nur das Kontaktmodul und die Ankopplungseinrichtung müssen der Polzahl des Schaltgerätes angepasst und speziell hergestellt werden. Dadurch, dass die beiden Seitenwände des Kontaktmoduls auf die ganze Höhe des Antriebsmoduls verlängert und mit einer in Hubrichtung des Ankers ausgerichteten offenen Nut versehen sind, ergibt sich sowohl eine gute Führung der mit ihren Mitnehmerzapfen in die offenen Nuten eingreifenden Ankopplungseinrichtung zwischen den Seitenwänden als auch ein vorteilhafter seitlicher Abschluss des zusammengesetzten Schaltgerätes.

Besondere Vorteile sind erreichbar, wenn das auf ein für dreipolige Schaltgeräte bestimmtes Antriebsmodul aufgesetzte Kontaktmodul vierpolig ist, weil die grossen Serien der hergestellten Antriebsmodule für dreipolige Schütze vorgesehen sind.

An jeder Seitenwand kann mindestens ein für die Befestigung eines Hilfsschalters vorgesehene Rastausnehmung vorgesehen sein. Die seitliche Befestigung eines Hilfsschalters am Schaltgerät ist durch diese Massnahme vorteilhafterweise möglich.

Die an der Ankopplungseinrichtung vorhandenen Mitnehmerzapfen sind vorteilhafterweise für die Ankopplung der Betätigung eines an der angrenzenden Seitenwand angebrachten Hilfsschalters an der Ankopplungseinrichtung ausgebildet. Durch die offenen Nuten können das Betätigungsglied des Hilfsschalters und der Mitnehmerzapfen der Ankopplungseinrichtung des Schaltgerätes ineinandergreifen. Es ist keine besondere Ausführung des Hilfsschalters erforderlich, seine Befestigung und Betätigung ist gleich wie bei anderen Schützen.

Die Seitenwände können für das Aneinanderkoppeln benachbarter Schaltgeräte vorgesehene Hinterschneidungskanten aufweisen. Die verlängerten Seitenwände dienen auch zum Aneinanderkoppeln benachbarter Schaltgeräte ohne Zwischenspalt mit Hilfe von in den Hinterschneidungskanten eingesetzten Kopplungsgliedern.

Im folgenden wird die Erfindung anhand der beiliegenden Zeichnungen näher beschrieben. Es zeigen:
- Fig.1: die Explosionszeichnung eines vierpoligen Schützes mit einem für dreipolige Schütze vorgesehenen elektromagnetischen Antriebsmodul und
- Fig.2: ein vierpoliges Schütz in perspektivischer Darstellung mit einem auf einen Antriebsmodul aufgesetzten überbreiten Kontaktmodul.

Die in Fig.1 dargestellte Explosionszeichnung zeigt die Teile eines elektromagnetischen Schaltgerätes, die in die folgenden Gruppen eingeteilt werden können: Teile eines Kontaktmoduls, Teile eines Antriebsmoduls und Teile einer Ankopplungseinrichtung. Das vierpolige Kontaktmodul enthält das Gehäuse 1 mit vier seitlich in das Gehäuse 1 einschiebbaren ortsfesten Kontaktstücken 2, die mit Löschblechen 3 umgeben und über die Anschlussklemmen 4 anschliessbar sind. Das Gehäuse 1 des Kontaktmoduls wird mit einem Deckel 5 abgedeckt. Die beiden Seitenwände 6 des Gehäuses 1 des Kontaktmoduls sind auf die ganze Höhe des unter dem Kontaktmodul vorhandenen, für dreipolige Schütze vorgesehenen Antriebsmoduls verlängert und umschliessen somit sowohl das Kontaktmodul als auch des Antriebsmodul. Die Seitenwände 6 sind mit einer in Hubrichtung des Ankers 7 des Antriebsmoduls ausgerichteten offenen Nut 8 versehen. Die beweglichen Schliess-Kontaktstücke 9 und die beweglichen Oeffner- Kontaktstücke 10 sind seitlich in die fensterartigen Oeffnungen 11 des Kontaktbrückenträgers 12 eingeschoben und dort verrastet. Die an den Kontaktbrücken anstehenden Kontaktdruckfedern 13 der beweglichen Oeffner-Kontaktstücke 10 stützen sich an je einem gehäuseverbundenen Widerlager 14, das seitlich durch die fensterartigen Oeffnungen 11 des Kontaktbrückenträgers 12 durchgeschoben werden. Das Widerlager 14 liegt im Gehäuse 1 des Schaltgerätes auf und wird durch formschlüssige Verbindungen darin gehalten.

Der Kontaktbrückenträger 12 und damit auch die Betätigung der beweglichen Kontaktstücke 9, 10 wird mit Hilfe der Ankopplungseinrichtung 15 am Anker 7 des Antriebsmoduls angekoppelt. Die Art der Ankopplung ist in der EP-A2-0739021 näher beschrieben. Der Kupplungsbolzen 16 wird dabei durch im unteren Bereich der Ankopplungseinrichtung liegende Fortsätze, durch die Kupplungshaken des Kontaktbrückenträgers 12 und durch die Bohrung 17 des Ankers 7 gestossen. Die Ankopplungseinrichtung 15 liegt zwischen den beiden Seitenwänden 6 des Kontaktmoduls verschiebbar und ist im Gehäuse 1 geführt. Daran angeformt sind den beiden Seitenwänden 6 zugekehrte, in die beiden offenen Nuten 8 eingreifende Mitnehmerzapfen 18, wie Fig.2 es auch zeigt.

Das Antriebsmodul ist in einem Antriebsgehäuse 19 untergebracht. Der E-Kern 20 mit Kurzschlussringen 21 sind daran befestigt. Die Schaltfeder 23 liegt am im Antriebsgehäuse 19 befestigten Spulenkörper 22 auf.

Durch die verlängerten Seitenwände 6 erreicht man, dass das Schaltgerät unabhängig von der Kombionation des Antriebsmoduls und des Kontaktmoduls alle Funktionen eines Schaltgerätes oder Schützes erfüllen kann. So kann an der Seitenwand 6 ein nicht dargestellter Hilfsschalter angebracht werden. Zu diesem Zweck sind die Seitenwände 6 mit Rastausnehmungen 24 versehen. Für die Betätigung des Hilfsschalters greifen der nicht dargestellte Betätigungshebel des Hilfsschalters in die Aufnahme des Mitnehmerzapfens 18 der Ankopplungseinrichtung 15 ein.

Um die Seitenwände 6 benachbarter Schaltgeräte aneinanderkoppeln zu können, sind die Seitenwände 6 mit Hinterschneidungskanten 25 versehen. Allgemein bekannte Kopplungsglieder können in benachbarte Hinterschneidungskanten 25 eingesetzt werden.

## Patentansprüche

1. Elektromagnetisches Schaltgerät, insbesondere Schütz, mit mindestens einem bewegliche Kontaktstücke (9, 10) und damit zusammenwirkende ortsfeste Kontaktstücke (2) enthaltenden Kontaktmodul, mit einem einen elektromagnetisch betätigbaren Anker (7) aufweisenden Antriebsmodul und mit einer den Anker (7) mit den beweglichen Kontaktstücken (9, 10) verbindenden, zwischen dem Kontaktmodul und dem Antriebsmodul angeordneten Ankopplungseinrichtung (15), **dadurch gekennzeichnet, dass** auf ein Antriebsmodul ein im Vergleich mit dem Antriebsmodul überbreites, beidseitig über die Breite des Antriebsmoduls hinausragendes Kontaktmodul aufsetzbar ist, wobei die beiden Seitenwände (6) des Kontaktmoduls auf die ganze Höhe des Antriebsmoduls verlängert und mit einer in Hubrichtung des Ankers (7) ausgerichteten offenen Nut (8) versehen sind und sowohl das Kontaktmodul als auch das Antriebsmodul umschliessen und die zwischen den Seitenwänden (6) verschiebbare Ankopplungseinrichtung (15) an ihren den beiden Seitenwänden (6) zugekehrten Seiten mit in die offenen Nuten (8) eingreifenden Mitnehmerzapfen (18) versehen ist.

2. Elektromagnetisches Schaltgerät nach Anspruch 1, **dadurch gekennzeichnet, dass das** Antriebsmodul für dreipolige Schütze vorgesehen ist und das Kontaktmodul vierpolig ist.

3. Elektromagnetisches Schaltgerät, nach einem der Ansprüche 1 bis 2, **dadurch gekennzeichnet, dass** an jeder Seitenwand (6) mindestens eine für die Befestigung eines Hilfsschalters vorgesehene Rastausnehmung (24) vorgesehen ist.

4. Elektromagnetisches Schaltgerät nach einem der Ansprüche 1 bis 3, **dadurch gekennzeichnet, dass** die an der Ankopplungseinrichtung (15) vorhandenen Mitnehmerzapfen (18) für die Ankopplung der Betätigung eines an der angrenzenden Seitenwand (6) angebrachten Hilfsschalters an der Ankopplungseinrichtung (15) ausgebildet sind.

5. Elektromagnetisches Schaltgerät nach einem der Ansprüche 1 bis 4, **dadurch gekennzeichnet, dass** die Seitenwände (6) für das Aneinanderkoppeln benachbarter Schaltgeräte vorgesehene Hinterschneidungskanten (25) aufweisen.

## Claims

1. Electromagnetic switching device, in particular a contactor, having at least one contact module, which contains movable contact pieces (9, 10) and stationary contact pieces (2) co-operating therewith, having an actuator module comprising an electro-magnetically actuable armature (7), and having a coupling device (15), which is disposed between the contact module and the actuator module and connects the armature (7) to the movable contact pieces (9, 10), **characterized in that** there is mountable onto an actuator module an - in comparison with the actuator module - over-wide contact module, which projects on both sides beyond the width of the actuator module, wherein the two side walls (6) of the contact module are lengthened to the entire height of the actuator module and provided with an open groove (8) aligned in the direction of travel of the armature (7) and enclose both the contact module and the actuator module and the coupling device (15), which is displaceable between the side walls (6), at its sides facing the two side walls (6) is provided with driver pins (18), which engage into the open grooves (8).

2. Electromagnetic switching device according to claim 1, **characterized in that** the actuator module is intended for three-pole contactors and the contact module is four-pole.

3. Electromagnetic switching device, according to one of claims 1 to 2, **characterized in that** on each side wall (6) at least one detent recess (24) for fastening an auxiliary switch is provided.

4. Electromagnetic switching device according to one of claims 1 to 3, **characterized in that** the driver pins (18) provided on the coupling device (15) are designed for coupling the actuation of an auxiliary switch, which is mounted on the adjacent side wall (6), to the coupling device (15).

5. Electromagnetic switching device according to one of claims 1 to 4, **characterized in that** the side walls (6) have undercut edges (25), which are provided for coupling adjacent switching devices to one another.

## Revendications

1. Commutateur électromagnétique, en particulier contacteur, comportant au moins un module de contact qui contient des plots de contact (9, 10) mobiles et des plots de contact (2) fixes agissant avec les premiers, un module d'entraînement muni d'un induit (7) à commande électromagnétique et une installation de couplage (15) qui relie l'induit (7) aux plots de contact (9, 10) mobiles et qui est disposée entre le module de contact et le module d'entraînement,
**caractérisé en ce qu'**
un module de contact dont la largeur est supérieure au module d'entraînement et qui excède de chaque côté la largeur du module d'entraînement peut être posé sur un module d'entraînement ; les deux parois latérales (6) du module de contact sont prolongées sur toute la hauteur du module d'entraînement, sont munies d'une rainure (8) ouverte orientée en direction de levée de l'induit (7) et entourent le module de contact aussi bien que le module d'entraînement ; et, sur ses côtés orientés vers les deux parois latérales (6), l'installation de couplage (15) mobile entre les parois latérales (6) est munie de tenons d'entraînement (18) qui ont prise dans les rainures (8) ouvertes.

2. Commutateur électromagnétique selon la revendication 1,
**caractérisé en ce que**
le module d'entraînement est prévu pour des contacteurs à trois pôles et le module de contact comporte quatre pôles.

3. Commutateur électromagnétique selon l'une des revendications 1 à 2,
**caractérisé en ce qu'**
on prévoit sur chaque paroi latérale (6) au moins une cavité d'accrochage (24) pour fixer un interrupteur auxiliaire.

4. Commutateur électromagnétique selon l'une des revendications 1 à 3,
**caractérisé en ce que**
les tenons d'entraînement (18) présents sur l'installation de couplage (15) sont formés pour coupler à l'installation de couplage (15) la manoeuvre d'un interrupteur auxiliaire appliqué à la paroi latérale (6) voisine.

5. Commutateur électromagnétique selon l'une des revendications 1 à 4,
**caractérisé en ce que**
les parois latérales (6) présentent des arêtes de contre-dépouille (25) prévues pour coupler l'un à l'autre des commutateurs voisins.
